# EUROPÄISCHE PATENTSCHRIFT

(11) **EP 1 431 016 B1**
(45) Veröffentlichungstag und Bekanntmachung des Hinweises auf die Patenterteilung: **19.10.2005**
(21) Anmeldenummer: 03028807.0
(22) Anmeldetag: 15.12.2003
(51) Int. Cl.: B28D 1/22, B28D 7/04

(54) **Fliesenschneidmaschine**
Tile cutting machine
Machine pour couper des carreaux

(30) Priorität: 20.12.2002 DE 10259867
(43) Veröffentlichungstag der Anmeldung: 23.06.2004
(73) Patentinhaber: Fliesen Eckstein GmbH & Co. KG, 36039 Fulda-Bernhards (DE)
(72) Erfinder: Eckstein, Joachim, 36039 Fulda-Bernhards (DE)
(74) Vertreter: Hebing, Norbert

(56) Entgegenhaltungen:
- DE-U- 8 715 018
- DE-U- 9 111 400
- DE-U- 9 317 402

## Beschreibung

Die Erfindung betrifft eine Fliesenschneidmaschine gemäß dem Oberbegriff von Anspruch 1 (siehe auch DE 87 15 018.2 U1) mit einer Auflageplatte für eine zu schneidende Fliese, einer über die Auflageplatte verlaufenden Werkzeugführung für ein Schneidwerkzeug und einem Schwenkkopf, der um eine Schwenkkopfachse um definierte Winkelbeträge verstellbar ist, und die einen mit einer Maßskala versehenen Anlagewinkel haltert, welcher mit einer Führungsleiste in einer Geradführung des Schwenkkopfes feststellbar verschieblich ist und eine sich rechtwinklig zur Führungsleiste erstreckende Anlageleiste aufweist und bei der weiterhin am Schwenkkopf ein Lineal mit einer durch die Schwenkachse führenden Anlagekante vorgesehen ist.

Eine Fliesenschneidmaschine der vorstehenden Art ist Gegenstand der DE 87 15 018.2 U1. Bei der bekannten Fliesenschneidmaschine bilden beide Schenkel des Anlagewinkels jeweils eine Anlagekante für die zu schneidende Fliese. Ein Schenkel des Anlagewinkels ist in einer Geradführung des Schwenkkopfes festklemmbar geführt und weist eine Maßskala auf, so dass man ablesen kann, welchen Abstand die andere Anlagekante von der Schwenkachse hat. Nachteilig bei der bekannten Fliesenschneidmaschine ist es, dass der Anlagewinkel mit einem Schenkel eine Anlagekante bildet und mit seinem anderen Schenkel zwangsläufig stets zur selben Seite der Auflageplatte ragt. Wenn man bei Fliesen Schräg- und Diagonalschnitte vornehmen muss, damit diese der Kontur beispielsweise einer rechten und linken Dachschräge angepasst werden, dann muss man bei einem Wechsel von der linken zur rechten Dachschräge den Anlagewinkel verstellen und kann das erforderliche Maß nicht mehr unmittelbar an der Maßskala des Anlagewinkels ablesen, vielmehr muss man sich jeweils einen Differenzbetrag ausrechnen und diesen mit dem Anlagewinkel einstellen, wobei naturgemäß die Gefahr eines Fehlers besteht. Einfacher wäre es, für rechte und linke Wände oder Dachschrägen die zu schneidenden Fliesen je nach der Wandseite mit der Vorderseite oder Rückseite nach oben auf die Fliesenschneidmaschine zu legen, was jedoch praktisch nicht möglich ist, weil normalerweise ein Schneiden von Fliesen nur dadurch möglich ist, dass man ihre Vorderseite mit dem Schneidwerkzeug ritzt.

Der Erfindung liegt das Problem zugrunde, eine Fliesenschneidmaschine der eingangs genannten Art so auszubilden, dass für alle in Frage kommenden Schräg- und Diagonalschnitte das erforderliche Maß unmittelbar an der Maßskala des Anlagewinkels ablesbar ist.

Dieses Problem wird erfindungsgemäß durch eine Fliesenschneidmaschine gemäß Anspruch 1 gelöst, dass insgesamt zwei spiegelbildlich zueinander ausgebildete Anlagewinkel zum Einsetzen in die Geradführung von der in Bezug auf die Schwenkkopfachse entgegengesetzten Seite her vorgesehen sind.

Durch diese Gestaltung kann man für rechte und linke Wände oder Schrägen wahlweise den einen oder anderen Anlagewinkel in die Fliesenschneidmaschine einsetzen. Dadurch wird es möglich, das mit einem Maßstab gemessene Maß zwischen der letzten verlegten Fliese und der Kante, bis zu der die zu verlegende Fliese reichen soll, unmittelbar am Anlagewinkel einzustellen, so dass kein Umrechnen von Maßen notwendig wird. Ebenfalls ist der erforderliche Winkel eines Schrägschnittes problemlos einzustellen.

Der Bereich, in welchem der Anlagewinkel verstellbar ist, kann besonders groß gewählt werden, wenn gemäß einer Weiterbildung der Erfindung das Lineal den Schwenkkopf nach entgegengesetzt ausgerichteten Seiten überragt, eine erste Anlagekante bildet und eine durchgehende Geradführung aufweist, in welche die Führungsleiste des jeweiligen Anlagewinkels einsetzbar ist.

Auch Längen, die nicht mehr am Lineal ablesbar sind, können ohne umständliches Rechnen und ohne Zurhilfenahme eines separaten Maßstabes eingestellt werden, wenn das Lineal zu beiden Seiten der Schwenkkopfachse eine von der Schwenkachse aus mit Null beginnende Maßskala hat und die Führungsleisten jeweils eine Maßskala aufweisen, die mit Null beginnt, wenn ihre jeweilige Anlagekante sich über der Schwenkkopfachse befindet.

Gängige Winkelmaße, wie beispielsweise 45°, 60° oder 120° können am Schwenkkopf eingestellt werden, ohne dass man hierzu darauf achten muss, dass Striche auf einer Skala in eine fluchtende Stellung gelangen, wenn gemäß einer anderen Weiterbildung der Erfindung der Schwenkkopf ein halbkreisförmiges Segment bildet und auf einem festgelegten Teilkreis mit gleichmäßiger Winkelteilung Rastausnehmungen aufweist und wenn die Auflageplatte eine federbelastete Kugelraste zum Einrasten einer Kugel in die einzelnen Rastausnehmungen aufweist. Durch diese Gestaltung rastet der Schwenkkopf in den gebräuchlichsten Winkelstellungen lösbar ein.

Die Arretierung des Schwenkkopfes kann auf besonders einfache Weise erfolgen, wenn außenseitig entlang der Peripherie des Schwenkkopfes ein mit einer Winkelskala versehenes Bogenstück in die Auflageplatte unverdrehbar eingelassen ist, welches zum Schwenkkopf hin eine Abstufung aufweist, wenn der Schwenkkopf entsprechend eine zum Bogenstück hin gerichtete Abstufung hat und wenn auf den beiden Abstufungen ein mit der Oberseite des Schwenkkopfes und des Bogenstückes fluchtender Klemmkopf eines die Auflageplatte durchdringenden Klemmbolzens sitzt, welcher mittels einer Klemmvorrichtung in eine Klemmstellung bewegbar ausgebildet ist.

Konstruktiv vorteilhaft ist dabei eine Ausführungsform, gemäß der der Klemmbolzen auf der Rückseite der Auflageplatte einen Kopf hat und die Klemmvorrichtung eine Klemmgabel aufweist, die mittels eines Stellhebels zwischen dem Kopf des Klemmbolzens und der Auflageplatte in ihre Klemmstellung zu verschieben ist.

Die Erfindung lässt verschiedene Ausführungsformen zu. Zur weiteren Verdeutlichung ihres Grundprinzips ist eine davon in der Zeichnung dargestellt und wird nachfolgend beschrieben. Diese zeigt in
- Fig.1: eine perspektivische Draufsicht auf eine Fliesenschneidmaschine nach der Erfindung,
- Fig.2: eine Draufsicht auf den Bereich eines Schwenkkopfes der Fliesenschneidmaschine,
- Fig.3: einen Schnitt durch einen Teilbereich einer Auflageplatte der Fliesenschneidmaschine,
- Fig.4: einen Teilbereich einer Klemmvorrichtung,
- Fig.5: einen Teilbereich eines Lineals und eines Anlagewinkels der Fliesenschneidmaschine.

Die Figur 1 zeigt eine Auflageplatte 1 aus Holz, über die sich eine Werkzeugführung 2 spannt, entlang der mittels eines Handhebels 3 ein nicht gezeigtes Schneidwerkzeug in Form eines über die zu schneidende Fliese zu rollenden Rades zu bewegen ist. Zur Positionierung der zu schneidenden Fliese dienen ein Lineal 4 und zwei Anlagewinkel 5, 6, wobei je nach der Wandseite, für die Fliesen geschnitten werden sollen, der eine Anlagewinkel 5 oder der andere Anlagewinkel 6 benutzt wird.

Die beiden Anlagewinkel 5, 6 haben jeweils eine Führungsleiste 7, 10, die im Lineal 4 verschieblich und in der jeweils gewünschten Stellung feststellbar ist. Weiterhin hat jeder Anlagewinkel 5, 6 eine Anlageleiste 8, die im rechten Winkel zur Führungsleiste 7 ausgerichtet ist und gegen die eine zu schneidende Fliese mit einer nicht gegen das Lineal 4 anliegenden Kante anzulegen ist. Um auch schräge Schnitte zu ermöglichen, ist das Lineal 4 auf einem Schwenkkopf 9 angeordnet.

Die Figur 2 zeigt gegenüber Figur 1 im Maßstab vergrößert den Schwenkkopf 9 mit dem Lineal 4. Dieses Lineal 4 hat eine Geradführung 11, in der die Führungsleiste 10 zu erkennen ist. Sowohl auf dem Lineal 4 als auch auf der Führungsleiste 10 erkennt man jeweils eine Maßskala 12, 13, durch die es möglich wird, ein gewünschtes Maß für den Schnitt der Fliese einzustellen. Die Figur 2 lässt weiterhin eine Schwenkkopfachse 14 erkennen, um die sich der Schwenkkopf 9 mit dem Lineal 4 definiert verschwenken lässt. Das Lineal 4 hat eine Anlagekante 15, die durch die Schwenkkopfachse 14 führt.

In dem Schwenkkopf 9 sind Rastausnehmungen 16 in Form von Bohrungen angeordnet, die sich alle auf einem gemeinsamen Teilkreis befinden und in welche von unten her eine nicht gezeigte, federbelastete Rastkugel einzurasten vermag. Dadurch werden vorgegebene Winkelstellungen des Schwenkkopfes 9 vorfixiert, so dass man beim Einstellen diese nicht sorgfältig überprüfen muss. Entlang der Peripherie des ein halbkreisförmiges Segment bildenden Schwenkkopfes 9 verläuft ein Bogenstück 17 mit einer Winkelskala 18. Dadurch wird es möglich, den jeweiligen Winkelbetrag abzulesen, wenn man den Schwenkkopf 9 verschwenkt.

Die Figur 3 zeigt im Schnitt einen Teilbereich der Auflageplatte 1 mit dem darin eingelassenen, um die Schwenkachse 14 drehbaren Schwenkkopf 9 und dem Bogenstück 17. Das Bogenstück 17 und der Schwenkkopf 9 weisen jeweils eine zueinander weisende Abstufung 19, 20 auf, auf die von oben her ein Klemmkopf 21 eines Klemmbolzens 22 aufsitzt. Dieser hat an der Unterseite der Auflageplatte 1 einen Kopf 23. Zwischen diesem Kopf 23 und der Auflageplatte 1 befindet sich eine Klemmgabel 24, wobei die Figur 3 zwei Zinken dieser Klemmgabel 24 erkennen lässt, die keilförmig ausgebildet sind. Die Klemmgabel 24 bildet zusammen mit dem Klemmbolzen 22, dem Klemmkopf 21 und dem Kopf 23 eine Klemmvorrichtung 25.

Die Figur 4 zeigt einen Stellhebel 26, der mittels eines Lagerbockes 27 an der Unterseite der Auflageplatte 1 zu befestigen ist. Verschwenkt man den Stellhebel 26 relativ zum Lagerbock 27, dann verschiebt eine Stange 28 die Klemmgabel 24 und spannt oder löst dadurch den Schwenkkopf 9, indem der Klemmkopf 21 sich auf die Abstufung 20 setzt oder sie freigibt, wie das in Figur 3 zu sehen ist.

In der Figur 5 erkennt man das Lineal 4 mit der Geradführung 11, in welcher die Führungsleiste 10 verschieblich angeordnet ist. Von der Führungsleiste 10 führt der Anlagewinkel 6 über die Oberseite des Lineals hinweg. Hierzu ist er abgekröpft ausgebildet. Weiterhin verdeutlicht die Figur 5 die Anordnung der Maßskalen 12, 13.

### Bezugszeichenliste

- 1: Auflageplatte
- 2: Werkzeugführung
- 3: Handhebel
- 4: Lineal
- 5: Anlagewinkel

- 6: Anlagewinkel
- 7: Führungsleiste
- 8: Anlageleiste
- 9: Schwenkkopf
- 10: Führungsleiste

- 11: Geradführung
- 12: Maßskala
- 13: Maßskala
- 14: Schwenkkopfachse
- 15: Anlagekante

- 16: Rastausnehmung
- 17: Bogenstück
- 18: Winkelskala
- 19: Abstufung
- 20: Abstufung

- 21: Klemmkopf
- 22: Klemmbolzen
- 23: Kopf
- 24: Klemmgabel
- 25: Klemmvorrichtung

- 26: Stellhebel
- 27: Lagerbock
- 28: Stange

## Patentansprüche

1. Fliesenschneidmaschine mit einer Auflageplatte (1) für eine zu schneidende Fliese, einer über die Auflageplatte (1) verlaufenden Werkzeugführung (2) für ein Schneidwerkzeug und einem Schwenkkopf (9), der um eine Schwenkkopfachse (14) um definierte Winkelbeträge verstellbar ist, und die einen mit einer Maßskala (13) versehenen Anlagewinkel (5, 6) haltert, welcher mit einer Führungsleiste (7, 10) in einer Geradführung (11) des Schwenkkopfes (9) feststellbar verschieblich ist und eine sich rechtwinklig zur Führungsleiste (7, 10) erstreckende Anlageleiste (8) aufweist und bei der weiterhin am Schwenkkopf (9) ein Lineal (4) mit einer durch die Schwenkkopfachse (14) führenden Anlagekante vorgesehen ist, **dadurch gekennzeichnet, dass** insgesamt zwei spiegelbildlich zueinander ausgebildete Anlagewinkel (5, 6) zum Einsetzen in die Geradführung (11) von der in Bezug auf die Schwenkkopfachse (14) entgegengesetzten Seite her vorgesehen sind.

2. Fliesenschneidmaschine nach Anspruch 1, **dadurch gekennzeichnet, dass** das Lineal (4) den Schwenkkopf (9) nach entgegengesetzt ausgerichteten Seiten überragt und eine erste Anlagekante (15) bildet und die durchgehende Geradführung (11) aufweist, in welche die Führungsleiste (7, 10) des jeweiligen Anlagewinkels (5, 6) einsetzbar ist.

3. Fliesenschneidmaschine nach Anspruch 2, **dadurch gekennzeichnet, dass** das Lineal (4) zu beiden Seiten der Schwenkachse (14) eine von der Schwenkkopfachse (14) aus mit Null beginnende Maßskala (12) hat und die Führungsleisten (10, 7) jeweils eine Maßskala (13) aufweisen, die mit Null beginnt, wenn ihre jeweilige Anlagekante sich über der Schwenkkopfachse (14) befindet.

4. Fliesenschneidmaschine nach zumindest einem der vorangehenden Ansprüche, **dadurch gekennzeichnet, dass** der Schwenkkopf (9) ein halbkreisförmiges Segment bildet und auf einem festgelegten Teilkreis mit gleichmäßiger Winkelteilung Rastausnehmungen (16) aufweist und dass die Auflageplatte (1) eine federbelastete Kugelraste zum Einrasten einer Kugel in die einzelnen Rastausnehmungen (16) aufweist.

5. Fliesenschneidmaschine nach zumindest einem der vorangehenden Ansprüche, **dadurch gekennzeichnet, dass** außenseitig entlang der Peripherie des Schwenkkopfes (9) ein mit einer Winkelskala (18) versehenes Bogenstück (17) in die Auflageplatte (1) unverdrehbar eingelassen ist, welches zum Schwenkkopf (9) hin eine Abstufung (19) aufweist, dass der Schwenkkopf (9) entsprechend eine zum Bogenstück (17) hin gerichtete Abstufung (20) hat und dass auf den beiden Abstufungen (19, 20) ein mit der Oberseite des Schwenkkopfes (9) und des Bogenstückes (17) fluchtender Klemmkopf (21) eines die Auflageplatte (1) durchdringenden Klemmbolzens (22) sitzt, welcher mittels einer Klemmvorrichtung (25) in eine Klemmstellung bewegbar ausgebildet ist.

6. Fliesenschneidmaschine nach Anspruch 5, **dadurch gekennzeichnet, dass** der Klemmbolzen (22) auf der Rückseite der Auflageplatte (1) einen Kopf (23) hat und die Klemmvorrichtung (25) eine Klemmgabel (24) aufweist, die mittels eines Stellhebels (26) zwischen dem Kopf (23) des Klemmbolzens (22) und der Auflageplatte (1) in ihre Klemmstellung zu verschieben ist.

## Claims

1. A tile cutting machine with a supporting plate (1) for a tile to be cut, a tool guide (2), running over the supporting plate (1), for a cutting tool and with a swivel head (9) which can be moved by defined angular amounts about a swivel head axis (14), and said machine holding a try square (5, 6) in place which is provided with a measuring scale (13) and which can be slid and locked in a straight guide (11) of the swivel head (9) with a guide bar (7, 10) and which has a contact bar (8) extending at right angles to the guide bar (7, 10), and for said machine furthermore on the swivel head (9) a ruler (4) with a contact edge is provided which runs through the swivel head axis (14), **characterized in that** a total of two laterally reversed try squares (5, 6) are provided for insertion from the side opposite the swivel head axis (14) into the straight guide (11).

2. Tile cutting machine, as claimed in claim 1, **characterized in that** the ruler (4) projects beyond and to both sides of the swivel head (9) in opposite directions and forms a first contact edge (15) and has a continuous straight guide (11) into which the guide bar (7, 10) of the respective try square (5, 6) can be inserted.

3. Tile cutting machine, as claimed in claim 2, **characterized in that** on both sides of the swivel head axis (14), the ruler (4) has a measuring scale (12) which begins with zero starting from the swivel head axis (14), and each guide bar (10, 7) has a measuring scale (13) which begins with zero when its respective contact edge is above the swivel head axis (14).

4. Tile cutting machine, as claimed in at least any one of the preceding claims, **characterized in that** the swivel head (9) forms a semi-circular segment and has indexing notches (16) on a fixed angular scale with uniform angular spacing and that the supporting plate (1) has a spring-loaded ball detent for engaging a ball in the individual indexing notches (16).

5. Tile cutting machine, as claimed in at least any one of the preceding claims, **characterized in that** on the outside along the periphery of the swivel head (9) a curved member (17), provided with an angle scale (18), is recessed into the supporting plate (1) so as not to rotate, said curved member having a stepping (19) in the direction of the swivel head (9); **in that** the swivel head (9) correspondingly has a stepping (20), oriented in the direction of the curved member (17); and **in that** a clamping head (21) of a clamping bolt (22) sits on the two steppings (19, 20), said clamping head aligning with the upper side of the swivel head (9) and the curved member (17), and said clamping bolt penetrating the supporting plate (1) and designed so as to move into a clamping position by means of a clamping device (25).

6. Tile cutting machine, as claimed in claim 5, **characterized in that** the clamping bolt (22) has a head (23) on the rear side of the supporting plate (1), and **in that** the clamping device (25) has a clamping fork (24) which is to be slid into its clamping position between the head (23) of the clamping bolt (22) and the supporting plate (1) by means of an adjusting lever (26).

## Revendications

1. Machine pour couper des carreaux avec une plaque d'appui (1) pour un carreau à couper, un guidage d'outil (2) pour un outil de coupe courant au-dessus de la plaque d'appui (1) et une tête pivotante (9) pouvant être réglée à des angles définis autour d'un axe de la tête pivotante (14), sur laquelle est fixée une équerre d'appui (5, 6) munie d'une graduation (13), cette équerre pouvant être déplacée et réglée dans un guidage droit (11) de la tête pivotante (9) à l'aide d'une réglette de guidage (7, 10), et ladite machine présentant une réglette d'appui (8) s'étendant perpendiculairement à la réglette de guidage (7, 10), une règle (4) avec un bord d'appui passant par l'axe de la tête pivotante (14) étant en outre prévue sur la tête pivotante (9) de cette machine, **caractérisée en ce que** deux équerres d'appui (5, 6) configurées symétriquement l'une par rapport à l'autre sont prévues en tout pour être mises en place dans le guidage droit (11) sur le côté opposé par rapport à l'axe de la tête pivotante (14).

2. Machine pour couper des carreaux selon la revendication 1, **caractérisée en ce que** la règle (4) dépasse de part et d'autre de la tête pivotante (9) et forme un premier bord d'appui (15) et présente le guidage droit traversant (11) dans lequel la réglette de guidage (7, 10) de l'équerre d'appui (5, 6) respective peut être mise en place.

3. Machine pour couper des carreaux selon la revendication 2, **caractérisée en ce que** la règle (4) est munie de part et d'autre de l'axe de la tête pivotante (14) d'une graduation (12) partant de zéro à l'axe de la tête pivotante (14), et **en ce que** les réglettes de guidage (7, 10) présentent chacune une graduation (13) commençant à zéro lorsque leur bord d'appui respectif se situe sur l'axe de la tête pivotante (14).

4. Machine pour couper des carreaux selon au moins l'une des revendications précédentes, **caractérisée en ce que** la tête pivotante (9) forme un segment en forme de demi-cercle et présente, sur un cadran fixe, des encoches d'encliquetage (16) disposées à un pas angulaire régulier, et **en ce que** la plaque d'appui (1) est munie d'un loqueteau à bille précontraint par un ressort, pour l'encliquetage d'une bille dans les différentes encoches d'encliquetage (16).

5. Machine pour couper des carreaux selon au moins l'une des revendications précédentes, **caractérisée en ce que**, sur le côté extérieur de la périphérie de la tête pivotante (9), une pièce en arc de cercle (17) munie d'une graduation angulaire (18) est encastrée de manière fixe en rotation dans la plaque d'appui (1) et présente un épaulement (19) orienté en direction de la tête de pivotement (9), **en ce que** la tête de pivotement (9) présente de même un épaulement (20) orienté en direction de la pièce en arc de cercle (17), et **en ce qu'**une tête de serrage (21), affleurant les faces supérieures de la tête de pivotement (9) et de la pièce en arc de cercle (17), d'une vis de serrage (22) passant à travers la plaque d'appui (1) et pouvant être déplacée dans une position de blocage à l'aide d'un dispositif de blocage (25), repose sur les deux épaulements (19, 20).

6. Machine pour couper des carreaux selon la revendication 5, **caractérisée en ce que** la vis de serrage (22) possède, sur la face arrière de la plaque d'appui (1), une tête (23) et **en ce que** le dispositif de blocage (25) présente une fourchette de blocage (24) pouvant être déplacée dans sa position de blocage entre la tête (23) de la vis de blocage (22) et la plaque d'appui (1) par un levier de commande (26).
